# EUROPÄISCHE PATENTANMELDUNG

(11) **EP 4 116 220 A1**
(43) Veröffentlichungstag der Anmeldung: **11.01.2023**
(21) Anmeldenummer: 21184546.6
(22) Anmeldetag: 08.07.2021
(51) Int. Cl.: B65D 77/20, B65B 7/16

(54) **VERFAHREN ZUM VERSCHLIESSEN EINES BEHÄLTNISSES ZUR AUFNAHME VON SPEISEN ODER GETRÄNKEN MITTELS EINER HEISSSIEGELBAREN BEDECKELUNGSFOLIE**

(71) Anmelder: A.L.X.-Metall, Verpackungstechnik, Dipl.-Ing. Alexander Josek GmbH, 36358 Herbstein (DE)
(72) Erfinder: JOSEK, Armin-Carsten, 36341 Lauterbach (DE); LAUTERWEG, Bernhard Schmelz, 36341 Lauterbach-Allemroed (DE)
(74) Vertreter: Franke, Markus

(57) **Zusammenfassung**

Die vorliegende Erfindung betrifft ein Verfahren zum Verschließen eines Behältnisses (1) zur Aufnahme von Speisen oder Getränken mittels einer heißsiegelbaren Bedeckelungsfolie (2), wobei das Verfahren die folgenden Verfahrensschritte aufweist:
- Bereitstellen des Behältnisses (1), wobei das Behältnis (1) einen Grundkörper (5) aufweist zur Aufnahme von Speisen oder Getränken, wobei das Behältnis (1) eine mit der heißsiegelbaren Bedeckelungsfolie (2) verschließbare Vorderseite aufweist, wobei das Behältnis (1) einen Siegelkörper (6) mit einem Siegelrand zum Aufsiegeln der Bedeckelungsfolie (2) aufweist, wobei der Siegelrand auf der Vorderseite (3) des Behältnisses (1) gegenüber dem Grundkörper (5) hervorsteht, wobei der Grundkörper (5) aus einem ersten Material besteht und der Siegelrand aus einem zweiten Material besteht, wobei das erste und das zweite Material unterschiedlich sind,
- Anordnen der Bedeckelungsfolie (2) auf der Vorderseite des Behältnisses (1) und Aufsiegeln der Bedeckelungsfolie (2) auf den Siegelrand unter Anwendung von Wärme.

## Beschreibung

Die Erfindung betrifft ein Verfahren zum Verschließen eines Behältnisses zur Aufnahme von Speisen oder Getränken mittels einer heißsiegelbaren Bedeckelungsfolie. Ferner betrifft die Erfindung die Verwendung eines Behältnisses als Behältnis zur Aufnahme von Speisen oder Getränken und Verschließen mittels einer heißsiegelbaren Bedeckelungsfolie. Des Weiteren betrifft die Erfindung ein Behältnis zur Verwendung bei dem erfindungsgemäßen Verfahren und/oder der erfindungsgemäßen Verwendung.

Die vorliegende Erfindung betrifft insbesondere Behältnisse, die bei der Mitnahme von fertig zubereiteten Speisen oder Getränken Anwendung finden. Derartige Behältnisse werden typischerweise nur ein einziges Mal verwendet und nach deren Gebrauch entsorgt. Es handelt sich insofern um Einwegverpackungen, die bei dem entsprechenden Anbieter der fertig zubereiteten Speisen und/oder Getränke vorgehalten werden und bei Bedarf dazu dienen, die Speisen oder Getränke in diese Behältnisse zu füllen und mit einer heißsiegelbaren Bedeckelungsfolie zu verschließen, um zum einen die Speisen oder Getränke warm zu halten und/oder um zu vermeiden, dass die Speisen oder Getränke verunreinigt werden oder aus dem Behältnis, beispielsweise bei deren Transport, herauslaufen. Derartige Behältnisse werden zum Beispiel verwendet, um vor Ort nicht fertig verzehrte Speisen mit nach Hause zu nehmen oder um verzehrfertige Speisen oder Getränke an den Kunden zu liefern oder an den Kunden herauszugeben zum späteren Verzehr. Beim Anbieter der Speisen oder Getränke werden die Behältnisse vorgehalten und dann bei Bedarf mit einer heißsiegelbaren Bedeckelungsfolie verschlossen, wobei dies typischerweise mit einem Heißsiegelgerät erfolgt. Derartige Behältnisse werden beispielsweise in Restaurants und Imbissen, aber auch in Kantinen verwendet.

Da es sich bei derartigen Behältnissen typischerweise um Behältnisse zum Einmalgebrauch handelt, entstehen durch die Take-Away-Verpflegung bzw. durch To-Go-Speisen oder Lieferungen von Speisen oder Getränke in derartigen Behältnissen erhebliche Abfallmengen, die es zu reduzieren gilt. Daher wurden zu diesem Zwecke bereits Behältnisse entwickelt, die aus recycelbarem Material und/oder kompostierbarem Material, beispielsweise Bagasse, bestehen. Nachteilig bei derartigen Behältnissen ist allerdings, dass zwar ein Recycling oder Kompostieren möglich ist, allerdings zu Herstellung der Behältnisse Rohstoffe und Energie benötigt werden und diese Behältnisse dennoch nur einmal verwendet werden. Zudem haben derartige Behältnisse den Nachteil, dass diese häufig keine besonders hohe Stabilität aufweisen, sodass insbesondere bei der Verwendung von Messer und/oder Gabel die Behältnisse beschädigt werden können, sodass der Inhalt des Behältnisses ausläuft. Zudem ist bei derartigen Behältnissen das Aufbringen einer heißsiegelbaren Bedeckelungsfolie zwecks Verschließen problematisch, sodass erhebliche Aufwendungen unternommen werden müssen, um die Behältnisse derart zu gestalten, dass diese mit einem Heißsiegelgerät verschließbar sind. Die Formstabilität und Güte der Oberflächen, insbesondere des Siegelrands, sind häufig nicht ausreichend, um ein zuverlässiges Verschließen sicherzustellen. Auch haben derartige Behältnisse den Nachteil, dass diese häufig nicht die notwendigen Anforderungen an Sterilität aufweisen, wie sie beispielsweise bei der Verwendung in Kantinen und/oder in Krankenhäusern erfüllt werden müssen.

Daher besteht ein erheblicher Bedarf an einer technischen Lösung im Bereich der Mitnahme von Speisen oder Getränken, die zum einen die Entstehung von Abfall reduziert und zum anderen ein zuverlässiges Verschließen mit einer heißsiegelbaren Bedeckelungsfolie ermöglicht. Insofern besteht in dem vorgenannten Bereich der Bedarf an einer Mehrweg-Lösung, d. h. einer Möglichkeit der Wiederverwendung des Behältnisses oder zumindest von Teilen des Behältnisses.

Diese Aufgaben werden durch ein Verfahren, das die Merkmale des Patentanspruchs 1 aufweist, gelöst. Ferner werden diese Aufgaben durch eine Verwendung, die die Merkmale des Patentanspruchs 14 aufweist, sowie ein Behältnis, das die Merkmale des Patentanspruchs 15 aufweist, gelöst.

Das erfindungsgemäße Verfahren zum Verschließen eines Behältnisses zur Aufnahme von Speisen oder Getränken mittels einer heißsiegelbaren Bedeckelungsfolie weist zumindest die folgenden Verfahrensschritte auf:
Bereitstellen des Behältnisses, wobei das Behältnis einen Grundkörper aufweist zur Aufnahme von Speisen oder Getränken, wobei das Behältnis eine mit der heißsiegelbaren Bedeckelungsfolie verschließbare bzw. abdeckbare Vorderseite aufweist, wobei das Behältnis einen Siegelkörper mit einem Siegelrand zum Aufsiegeln der Bedeckelungsfolie aufweist, wobei der Siegelrand auf der Vorderseite des Behältnisses gegenüber dem Grundkörper hervorsteht, wobei der Grundkörper aus einem ersten Material besteht und der Siegelrand aus einem zweiten Material besteht, wobei das erste und das zweite Material unterschiedlich sind. Des Weiteren sieht das Verfahren als Verfahrensschritt ein Anordnen der Bedeckelungsfolie auf der Vorderseite des Behältnisses und ein Aufsiegeln der Bedeckelungsfolie auf den Siegelrand unter Anwendung von Wärme vor.

Das Anordnen der Bedeckelungsfolie auf der Vorderseite und das Aufsiegeln der Bedeckelungsfolie auf dem Siegelrand kann durchaus zumindest teilweise zeitgleich erfolgen.

Der besondere Vorteil der Verwendung von einem Grundkörper und einem Siegelrand, die aus unterschiedlichen Materialien bestehen, besteht darin, dass der Grundkörper und der Siegelrand unabhängig voneinander auf die jeweiligen Anforderungen angepasst werden können. So kann der Siegelrand auf die besonderen Anforderungen beim Aufsiegeln der Bedeckelungsfolie abgestimmt werden, insbesondere wenn der Grundkörper hinsichtlich eines Aufsiegelns der Bedeckelungsfolie besondere Nachteile aufweist. So kann beispielsweise der Siegelrand aus einem Material bestehen, das besonders gut dazu geeignet ist, dass an diesem Siegelrand die heißsiegelbare Bedeckelungsfolie haftet. Ferner kann das Material des Siegelrandes derart gewählt werden, dass Rückstände der heißsiegelbaren Bedeckelungsfolie und/oder von Bestandteilen der heißsiegelbaren Bedeckelungsfolie besonders einfach entfernt werden können. Hingegen kann der Grundkörper aus einem Material hergestellt werden, das besonders langlebig und widerstandsfähig gegen mechanische Beanspruchungen ist und dadurch die Wiederverwendung des Behältnisses oder zumindest des Grundkörpers ermöglicht. Da der Grundkörper die Speisen oder Getränke aufnimmt, wird beim Verzehr der Speisen oder Getränke insbesondere oder im Wesentlichen der Grundkörper mechanisch beansprucht, beispielsweise wenn in dem Behältnis mit einem Messer geschnitten oder mit einer Gabel hineingestochen wird. Zudem wird die Stabilität, Form und Steifheit des Behältnisses im Wesentlichen durch den Grundkörper bestimmt. Durch die Verwendung eines entsprechenden harten und widerstandsfähigen Materials und/oder einer entsprechend großen Materialstärke, kann der Grundkörper mehrmals verwendet werden, wobei der Grundkörper nach der jeweiligen Verwendung besonders einfach gereinigt werden kann, beispielsweise in einer Spülmaschine gereinigt werden kann.

Ein harter bzw. steifer Grundkörper hat allerdings Nachteile für das Aufsiegeln der Folie, da Unregelmäßigkeiten in der Form dazu führen können, dass die Folie das Behältnis nicht vollständig verschließt, da ein Siegelrand möglichst eben ausgebildet sein sollte. Wenn der Grundkörper unmittelbar den Siegelrand bilden würde, wären Verformungen des Grundkörpers, beispielsweise in Folge eines Reinigens in einer Spülmaschine, nachteilig für das Aufsiegeln der Folie und würde dazu führen, dass das Behältnis nicht wiederverwendet werden könnte. Durch die Verwendung eines Siegelrands aus einem zweiten Material, typischerweise einem weicheren Material als dem Material des Grundkörpers, kann das Behältnis zuverlässig mit einer Bedeckelungsfolie versiegelt werden. Aufgrund des hervorstehenden Siegelrandes sind Verformungen oder Unebenheiten des Grundkörpers weniger relevant bzw. beeinträchtigen nicht das zuverlässige Verschließen des Behältnisses mit der heißsiegelbaren Bedeckelungsfolie, da der hervorstehende Siegelrand derart gestaltet sein kann, dass der Siegelrand aufgrund seiner Elastizität und/oder Verformbarkeit Unebenheiten oder Verformungen des Grundkörpers ausgleichen kann. Die Verwendung eines Siegelrands und eines Grundkörpers ist daher insbesondere vor dem Hintergrund vorteilhaft, dass der Grundkörper die wesentliche Struktur des Behältnisses bereitstellt, es allerdings bei der Verwendung des Behältnisses, insbesondere beim Spülen des Behältnisses, zu Verformungen kommen kann, sodass ein Behältnis ohne einen Siegelrand aus einem anderen Material nicht mehr zuverlässig versiegelt werden könnte. Eine Wiederverwendung des Behältnisses wäre dann nicht möglich und das Behältnis müsste entsorgt werden.

Der Vorteil des hervorstehenden Siegelrands besteht auch darin, dass die warme Siegeleinrichtung, bei der es sich typischerweise um eine Siegelplatte handelt, die von der Vorderseite auf die zwischen der Siegeleinrichtung und dem Behältnis angeordnete Bedeckelungsfolie drückt, den Grundkörper weniger aufwärmt, sondern im Wesentlichen den Siegelrand aufwärmt, sodass der Grundkörper keine besonderen Anforderungen an die thermische Stabilität aufweisen muss. So erwärmt sich der Grundkörper bei Verwendung des Behältnisses typischerweise nicht über eine Temperatur von 100 °C, wobei die Siegeltemperatur typischerweise im Bereich von 100 °C bis 180 °C liegt.

Insbesondere ist vorgesehen, dass der Endkunde ein derartiges Behältnis bei einem Anbieter von Speisen und/oder Getränken zum Mitnehmen käuflich erwerben kann und dieses Behältnis bei einem erneuten Besuch dieses Anbieters oder eines Anbieters, der ebenfalls derartige Behältnisse anbietet, beim Kauf von Speisen zum Mitnehmen oder Getränken zum Mitnehmen zurückgeben und ein neues oder beim Händler gespültes Behältnis von dem Anbieter erhält und in dieses die Speisen oder Getränke eingefüllt werden und anschließend das Behältnis mit der Bedeckelungsfolie versiegelt wird. Der Händler bzw. Anbieter der Speisen oder Getränke wiederum kann das alte Behältnis spülen und dieses Behältnis anschließend an den nächsten Endkunden geben.

Es ist durchaus denkbare, dass der Grundkörper eine Beschichtung aufweist. So kann die Oberfläche des Grundkörpers durchaus beschichtet, laminiert, poliert oder in sonstiger Art und Weise lebensmittelecht gemacht sein.

Bei dem ersten Material und/oder dem zweiten Material kann es sich durchaus um ein Verbundmaterial handeln, beispielsweise einen Faserverbundwerkstoffe, Schichtverbundwerkstoffe (Laminate), Teilchenverbundwerkstoffe oder auch Strukturverbundwerkstoffe.

Insbesondere ist vorgesehen, dass der Grundkörper einen Rand aufweist, wobei der Siegelrand ausschließlich im Bereich des Rands des Grundkörpers ausgebildet ist.

Vorzugsweise erfolgt das Einfüllen der Speisen oder Getränke in einem Zustand, in dem der Siegelkörper und der Grundkörper miteinander verbunden sind. Anschließend wird die Bedeckelungsfolie aufgesiegelt. Alternativ kann das Einfüllen der Speisen oder Getränke in einem Zustand erfolgen, in dem der Siegelkörper und der Grundkörper nicht miteinander verbunden sind. Anschließend wird der Siegelkörper mit dem Grundkörper verbunden und dann die Bedeckelungsfolie aufgesiegelt.

Als besonders vorteilhaft wird es angesehen, wenn der Siegelrand als Wulst ausgebildet ist.

Vorzugsweise ist der Siegelkörper frei von Hinterschneidungen. Dadurch ist das Behältnis besonders einfach und zuverlässig zu reinigen.

Als besonders vorteilhaft wird es angesehen, wenn der Siegelrand eine Siegelebene zum Aufsiegeln der Bedeckelungsfolie bildet.

Vorzugsweise ist der Siegelrand bandförmig ausgebildet.

Der Siegelrand steht auf der Vorderseite gegenüber dem Grundkörper in Richtung der aufzubringenden Bedeckelungsfolie, nachfolgend als axiale Richtung bezeichnet, hervor.

Es wird als vorteilhaft angesehen, wenn der Grundkörper senkrecht zu der axialen Richtung nach außen gegenüber dem Siegelrand hervorsteht.

Es ist durchaus denkbar, dass der Grundkörper einen umlaufenden Rand aufweist, wobei der Siegelrand im Bereich des umlaufenden Rands ausgebildet ist.

Vorzugsweise wird das Verfahren unter Verwendung einer Siegelvorrichtung durchgeführt, wobei die Siegelvorrichtung ein Unterteil zur Aufnahme des Behältnisses und ein Oberteil mit einer in dem Oberteil gelagerten, beheizbaren Siegeleinrichtung aufweist, wobei das Oberteil und das Unterteil aus einer geöffneten Position in eine geschlossene Position überführbar sind, zum Aufsiegeln der zwischen der Siegeleinrichtung und dem Behältnis angeordneten Bedeckelungsfolie auf den Siegelrand.

Vorzugsweise handelt es sich bei der Siegelvorrichtung um eine handbetätigte Siegelvorrichtung.

Bei der Siegelvorrichtung handelt es sich insbesondere um eine Siegelvorrichtung für Einweg-Behältnisse. Durch die Gestaltung des Behältnisses der erfindungsgemäßen Lösung kann eine, ggf. bereits vorhandene, Siegelvorrichtung für Einweg-Behältnisse auch für die erfindungsgemäße Lösung, insofern für ein Mehrweg-Behältnis verwendet werden.

Vorzugsweise besteht der Siegelrand aus einem weicheren Material als der Grundkörper.

Es wird als vorteilhaft angesehen, wenn das erste Material eine höhere Härte als das zweite Material aufweist.

Als besonders vorteilhaft wird es angesehen, wenn das erste Material eine höhere Shore-Härte als das zweite Material aufweist.

Vorzugsweise weist das erste Material eine Härte Shore-D von 50 bis 90, insbesondere von 65 bis 75, auf.

Vorzugsweise weist das zweite Material eine Härte Shore-A von 20 bis 100, insbesondere von 20 bis 95, auf
Vorzugsweise weist das zweite Material eine Härte Shore-D von 1 bis 60, insbesondere von 5 bis 45 auf.

Vorzugsweise handelt es sich bei dem ersten und/oder dem zweiten Material um einen Kunststoff. Es ist aber auch durchaus denkbar, dass es sich bei dem ersten Material um Porzellan und/oder eine Keramik und/oder ein Metall oder eine Metalllegierung und/oder Glas handelt.

Vorzugsweise handelt es sich bei dem zweiten Material um ein elastisch verformbares Material, vorzugsweise um ein Elastomer. Insbesondere die Verwendung von Silikon als zweites Material hat sich als besonders vorteilhaft für das Aufsiegeln der Bedeckelungsfolie und insbesondere auch für die Reinigung des Siegelrands erwiesen.

Vorzugsweise sind der Grundkörper und/oder der Siegelkörper einteilig ausgebildet.

Vorzugsweise besteht der gesamte Siegelkörper aus dem zweiten Material.

Vorzugsweise besteht das Behältnis ausschließlich aus dem Grundkörper und dem Siegelkörper.

Bei dem ersten Material handelt es sich insbesondere um einen Duroplast oder einen Thermoplast. Vorzugsweise handelt es sich bei dem ersten Material um Polypropylen. Wie bereits ausgeführt, ist es durchaus denkbar, dass der Grundkörper mit weiteren Materialien beschichtet oder foliert ist.

Als besonders vorteilhaft wird es angesehen, wenn der Siegelkörper formschlüssig und/oder stoffschlüssig mit dem Grundkörper verbunden ist. So ist es durchaus denkbar, dass der Siegelkörper mit dem Grundkörper verklebt oder verschmolzen ist oder beispielsweise in eine Nut des Grundkörpers eingesetzt ist.

Es ist durchaus denkbar, dass der Grundkörper und der Siegelkörper lösbar miteinander verbunden sind, wodurch der Grundkörper und der Siegelkörper separiert voneinander gereinigt werden können und, beispielsweise im Fall einer Beschädigung des Siegelrands, der Siegelrand in einfacher Art und Weise ausgetauscht werden kann unter Weiterverwendung des Grundkörpers.

Hinsichtliches eines besonders einfachen und kostengünstigen Herstellungsverfahrens und einer hohen Lebensdauer des Behältnisses hat es sich als vorteilhaft erwiesen, wenn es sich bei dem Behältnis um einen Spritzguss-Körper, vorzugsweise um einen Zwei-Komponenten-Spritzgusskörper, handelt. Es ist auch durchaus denkbar, dass es sich nur bei dem Grundkörper um einen Spritzguss-Körper handelt.

Als besonders vorteilhaft wird es angesehen, wenn das Behältnis als Menüschale ausgebildet ist.

Vorzugsweise weist das Behältnis ein oder mehrere Fächer zum Aufnehmen von Speisen auf, wobei der Siegelrand das jeweilige Fach umlaufend umschließt und dementsprechend eine Einfüllöffnung für das jeweilige Fach aufweist. Dadurch wird nach dem Aufsiegeln der Bedeckelungsfolie ein Vermischen der in den unterschiedlichen Fächern angeordneten Speisen vermieden.

Es hat sich als besonders vorteilhaft herausgestellt, wenn der Grundkörper und/oder der Siegelrand und/oder der Siegelkörper eine Materialstärke von 3 mm bis 6 mm aufweisen. Diese Materialstärken haben sich als besonders vorteilhaft hinsichtlich einer häufigen Wiederverwendung erwiesen.

Ferner wird es als besonders vorteilhaft angesehen, wenn der Siegelrand auf der Vorderseite des Behältnisses gegenüber dem Grundkörper 1 mm bis 5 mm, vorzugsweise 1 mm bis 3 mm, hervorsteht. Dadurch weist der Siegelrand eine ausreichenden Überstand auf, um Unebenheiten und/oder Verformungen des Grundkörpers auszugleichen und ein zuverlässiges Verschließen des Behältnisses mittels der heißsiegelbaren Bedeckelungsfolie sicherzustellen.

Eine Materialstärke der Bedeckelungsfolie beträgt vorzugsweise 10 µm bis 75 µm.

Es wird als besonders vorteilhaft angesehen, wenn das Aufsiegeln der Bedeckelungsfolie bei einer Siegeltemperatur von 100 °C bis 180 °C, vorzugsweise bei einer Siegeltemperatur von 135 °C bis 140 °C erfolgt.

Es ist insbesondere vorgesehen, dass der Siegelkörper und der Grundkörper separate Teile bilden, wobei der Siegelkörper und der Grundkörper lösbar miteinander verbunden sind. So ist es beispielsweise denkbar, dass der Siegelkörper in eine im Bereich der Vorderseite des Grundkörpers ausgebildete Aufnahmestruktur eingesetzt ist und/oder der Siegelkörper einen Halteabschnitt aufweist, wobei der Halteabschnitt den Grundkörper, insbesondere einen umlaufenden Rand des Grundkörpers, auf einer der Vorderseite abgewandten Seite hintergreift. Die beiden vorgenannten Anordnungen sind insbesondere dann besonders einfach herstellbar, wenn der Siegelrand aus einem elastischen Material gefertigt ist, sodass das Einsetzen und klemmende Halten des Siegelkörpers in dem Grundkörper besonders einfach erzielt werden kann.

Es wird als besonders vorteilhaft angesehen, wenn die Bedeckelungsfolie derart angebracht ist, dass ausschließlich der Siegelrand mit der Bedeckelungsfolie verbunden ist. Es hat sich gezeigt, dass beim Aufsiegeln der Bedeckelungsfolie auf einen Grundkörper aus einem Duroplast oder Thermoplast und nach dem Entfernen der Bedeckelungsfolie von dem Grundkörper Rückstände auf dem Grundkörper verbleiben, die diesen unansehnlich machen und nur schwer zu entfernen sind.

Die Erfindung sieht ferner die Verwendung eines Behältnisses als Behältnis zur Aufnahme von Speisen oder Getränken und zum Verschließen mittels einer heißsiegelbaren Bedeckelungsfolie vor, wobei das Behältnis einen Grundkörper aufweist zur Aufnahme von Speisen oder Getränken, wobei das Behältnis eine mit der heißsiegelbaren Bedeckelungsfolie verschließbare Vorderseite aufweist, wobei das Behältnis einen Siegelkörper mit einem Siegelrand zum Aufsiegeln der Bedeckelungsfolie aufweist, wobei der Siegelrand auf der Vorderseite des Behältnisses gegenüber dem Grundkörper hervorsteht. Der Grundkörper besteht aus einem ersten Material und der Siegelrand aus einem zweiten Material, wobei das erste Material und das zweite Material unterschiedlich sind.

Die Ausführungen zu den vorteilhaften Ausführungsformen und Vorteilen des erfindungsgemäßen Verfahrens gelten sinngemäß für die erfindungsgemäße Verwendung und umgekehrt.

Das erfindungsgemäße Behältnis findet insbesondere Anwendung bei dem erfindungsgemäßen Verfahren oder der erfindungsgemäßen Verwendung, wobei das Behältnis zur Aufnahme von Speisen oder Getränken dient, wobei das Behältnis mittels einer heißsiegelbaren Bedeckelungsfolie verschließbar ist, wobei das Behältnis einen Grundkörper aufweis zur Aufnahme von Speisen oder Getränken, wobei das Behältnis eine mit der heißsiegelbaren Bedeckelungsfolie verschließbare Vorderseite aufweist, wobei das Behältnis einen Siegelkörper mit einem Siegelrand zum Aufsiegeln der Bedeckelungsfolie aufweist, wobei der Siegelrand auf der Vorderseite des Behältnisses gegenüber dem Grundkörper hervorsteht, wobei der Grundkörper aus einem ersten Material besteht und der Siegelrand aus einem zweiten Material besteht, wobei das erste und das zweite Material unterschiedlich sind.

Die Ausführungsformen zu dem erfindungsgemäßen Verfahren und zu der erfindungsgemäßen Verwendung sowie deren vorteilhaften Ausführungsformen gelten entsprechend für das erfindungsgemäße Behältnis und umgekehrt.

In den nachfolgenden Figuren wird die Erfindung anhand von zwei Ausführungsbeispielen näher erläutert, ohne auf diese beschränkt zu sein.

Es zeigen:
- Fig. 1: eine erste Ausführungsform eines Behältnisses in einer perspektivischen Ansicht,
- Fig. 2: das Behältnis gemäß Fig. 1 in einer Explosionsdarstellung,
- Fig. 3: einen Grundkörper des Behältnisses gemäß Fig. 1 in einer perspektivischen Ansicht,
- Fig. 4: einen Siegelrand des Behältnisses gemäß Fig. 1 in einer perspektivischen Ansicht,
- Fig. 5: einen Teilbereich des Behältnisses gemäß Fig. 1 in einer Schnittansicht,
- Fig. 6: das Behältnis gemäß Fig. 1 mit aufgesiegelter Siegelfolie in einer perspektivischen Ansicht,
- Fig. 7: das Behältnis gemäß Fig. 1 mit aufgesiegelter Siegelfolie in einer Seitenansicht,
- Fig. 8: das Behältnis gemäß Fig. 1 angeordnet in einer Siegelvorrichtung in einer Seitenansicht,
- Fig. 9: eine weitere Ausführungsform eines Behältnisses in einer perspektivischen Ansicht,
- Fig. 10: das Behältnis gemäß Fig. 9 in einer Explosionsdarstellung,
- Fig. 11: einen Grundkörper des Behältnisses gemäß Fig. 9 in einer perspektivischen Ansicht,
- Fig. 12: einen Siegelrand des Behältnisses gemäß Fig. 9 in einer perspektivischen Ansicht von schräg oben,
- Fig. 13: der Siegelrand gemäß Fig. 12 in einer weiteren perspektivischen Ansicht von schräg unten,
- Fig. 14: einen Teilbereich des Behältnisses gemäß Fig. 9 mit aufgesiegelter Siegelfolie in einer Schnittansicht.

Fig. 1 bis 7 zeigen eine erste Ausführungsform des erfindungsgemäßen Behältnisses 1, wobei es sich vorliegend bei diesem Behältnis 1 um eine Menüschale mit drei Fächern 11 handelt. Das jeweilige Fach 11 dient der Aufnahme einer Komponente der Speise, beispielsweise der Beilage, des Gemüses und/oder des Nachtisches. Das Behältnis 1 ist mit einer heißsiegelbaren Bedeckelungsfolie 2 verschließbar, wobei die Bedeckelungsfolie 2 auf einer Vorderseite 3 des Behältnisses 1 auf das Behältnis 1 aufgesiegelt wird. Die Bedeckelungsfolie 2 wird zwecks Verzehr der in dem Behältnis 1 aufgenommenen Speisen abgezogen. Das Behältnis 1 mit einer aufgesiegelten, teilweise abgezogenen, transparenten Bedeckelungsfolie 2 ist in den Fig. 6 und 7 gezeigt.

Das Behältnis 1 weist einen Grundkörper 5 auf, der der eigentlichen Aufnahme der Speisen dient und dementsprechend die Fächer 11 aufweist. Das Behältnis 1 weist einen auf der Vorderseite 3 des Behältnisses 1 gegenüber dem Grundkörper 5 in Richtung der der Bedeckelungsfolie 2 zuzuwendenden Vorderseite 3, insofern in Richtung der Bedeckelungsfolie 2, hervorstehenden Siegelrand auf, wobei der Siegelrand im mit der Bedeckelungsfolie 2 versiegelten Zustand mit der Bedeckelungsfolie 2 verbunden ist. Der Siegelrand ist Bestandteil eines Siegelkörpers 6.

Vorliegend bilden der Grundkörper 5 und der Siegelkörper 6 zwei separate Teile, wobei der Grundkörper 5 und der Siegelkörper 6 lösbar miteinander verbindbar sind. Zu diesem Zweck weist der Grundkörper 5 eine Aufnahmestruktur 14 in Form von Rücksprüngen bzw. Nuten auf, wobei der Siegelkörper 6, der vorliegend als geschlossener Körper ausgebildet ist, in diese Aufnahmestruktur 14 einsetzbar und im eingesetzten Zustand klemmend in dieser gehalten ist. Die Form der Aufnahmestruktur 14 entspricht dabei im Wesentlichen dem Negativ der Form des Siegelkörpers 6, wobei die Tiefe der Nuten in etwa zwei Drittel der Stärke des Siegelkörpers 6 entspricht.

Der Siegelkörper 6 ist vorliegend derart gestaltet, dass dieser einen äußeren umlaufenden Rand 17 und mehrere innere Zwischenstege 18 aufweist, wobei das jeweilige Fach 11 durch ein Teilbereich des Rands 17 zusammen mit einem der Zwischenstege 18 umlaufend umschlossen ist. Dadurch ist sichergestellt, dass im mit der Bedeckelungsfolie 2 verschlossenen Zustand des Behältnisses 1 das jeweilige Fach 11 durch die Bedeckelungsfolie 2 versiegelt ist, sodass Komponenten des Menüs, die in das jeweilige Fach 11 eingebracht wurden, sich beim Transport nicht mit Komponenten des Menüs, die in eines der anderen Fächer 11 eingebracht sind, vermischt.

Vorzugsweise wird das Verfahren unter Verwendung einer Siegelvorrichtung 7, wie in der Fig. 8 dargestellt, durchgeführt, wobei die Siegelvorrichtung 7 ein Unterteil 8 zur Aufnahme des Behältnisses 1 und ein Oberteil 9 mit einer in dem Oberteil 9 gelagerten, beheizbaren Siegeleinrichtung 10 aufweist, wobei das Oberteil 9 und das Unterteil 8 aus einer geöffneten Position in eine geschlossene Position überführbar sind, zum Aufsiegeln der zwischen der Siegeleinrichtung 10 und dem Behältnis 1 angeordneten Bedeckelungsfolie 2 auf den Siegelrand. Der Grundkörper 5 weist einen umlaufenden Rand 13 auf, wobei dieser umlaufende Rand 13 nach radial außen hervorsteht und den äußeren umlaufenden Rand 17 des Siegelkörpers 6 aufnimmt. Dieser nach außen hervorstehende umlaufende Rand 13 dient dazu, das Behältnis 1 in einem Siegelrahmen 19 der Siegelvorrichtung 7 zum Aufsiegeln der Bedeckelungsfolie 2 zu lagern, wobei dieser umlaufende Rand 13 auf einer Außenkante des Siegelrahmens 19 aufliegt, sodass der Siegelrahmen 19 das Behältnis 1, konkret den Grundkörper 5, von einer der Vorderseite 3 abgewandten Rückseite 4 des umlaufenden Rands 13 aus unterstützt, um eine Verformung der Menüschale beim Anpressen der Siegeleinrichtung 10 zu vermeiden. Der Siegelrahmen 19 ist in der Fig. 8 geschnitten dargestellt.

Vorliegend ist das Behältnis 1 derart gestaltet, dass der Grundkörper 5 in denjenigen Bereichen, in denen die Zwischenstege 18 angeordnet sind, ebenfalls von der den Zwischenstegen 18 abgewandten Seite mit einem entsprechend gestalteten Siegelrahmen 19 unterstützt werden kann. Dadurch ist das Aufbringen bzw. Aufsiegeln der Bedeckelungsfolie 2 auf die Zwischenstege 18 sichergestellt, da Verformungen im Bereich der Zwischenstege 18 vermieden werden.

Der Siegelkörper 6 ist vorliegend einteilig ausgebildet und besteht aus einem elastisch verformbaren Material, wobei vorliegend der Siegelkörper 6 aus einem Silikon gefertigt ist. Die Verwendung von Silikon und die Möglichkeit der Trennung von Grundkörper 5 und Siegelkörper 6 ermöglicht ein besonders einfaches Reinigen der jeweiligen Komponente 5, 6 des Behältnisses 1, insbesondere des Siegelkörpers 6. Durch die Elastizität des Siegelkörpers 6 können Verunreinigungen, insbesondere Rückstände der Bedeckelungsfolie 2 und/oder Bestandteilen der Bedeckelungsfolie 2 besonders einfach von dem Siegelkörper 6 entfernt werden, beispielsweise indem der Siegelkörper 6 stark verformt, beispielsweise geknickt, gedehnt oder gestaucht wird, wobei durch die Formveränderung des Siegelkörpers 6 viele der möglichen Verunreinigungen von dem Siegelkörper 6 gelöst werden können und anschließend der Siegelkörper 6 nur noch mit geringem Aufwand gereinigt und/oder desinfiziert werden muss.

Es ist durchaus denkbar, dass der jeweiligen Endkunde lediglich den Grundkörper 5 bei dem Anbieter der Speisen zum Mitnehmen abgibt und der lösbare Siegelkörper 6 im Besitz des Endkunden verbleibt. Dementsprechend bekommt der Kunde bei der Mitnahme von Speisen lediglich den Grundkörper 5 bzw. einen neuen Grundkörper 5 ausgehändigt, den er bzw. der Anbieter mit dem im Besitz des Kunden befindlichen Siegelkörper 6 bestückt und dann die heißsiegelbare Bedeckelungsfolie 2 aufbringt

Die Fig. 9 bis 14 zeigt eine zweite Ausführungsform des Behältnisses 1, wobei sich dieses von dem ersten Ausführungsbeispiel im Wesentlichen dadurch unterscheidet, dass der Siegelkörper 6 als flächiges Gebilde ausgebildet ist und auf den Grundkörper 5 aufklipsbar ist. Zum einfachen Verbinden des Siegelkörpers 6 mit dem Grundkörper 5 weist der Siegelkörper 6 Laschen 15 auf, wobei die Laschen 15 in der jeweiligen äußeren Ecke des im Wesentlichen rechteckigen Siegelkörpers 6 ausgebildet sind. Diese Laschen 15 erleichtern das Ergreifen des Siegelkörpers 6, sodass ein Entfernen oder Anbringen des Siegelkörpers 6 von bzw. an den Grundkörper 5 erleichtert ist. Der Siegelkörper 6 und der Grundkörper 5 weisen zueinander korrespondierende Strukturen auf, wobei die Struktur des Grundkörpers 5 in ähnlicher Weise als Aufnahmestruktur 14 ausgebildet ist, wie dies bei dem ersten Ausführungsbeispiel der Fall war, und der Siegelkörper 6 auf seiner dem Grundkörper 5 zuzuwendenden Seite korrespondierende Gegenstrukturen 16 aufweist.

Um zusätzlich den Halt des Siegelkörpers 6 an dem Grundkörper 5 zu verbessern, hintergreift ein Halteabschnitt 12 des Siegelkörpers 6 den nach außen hervorstehenden Rand 13 des Grundkörpers 5 auf einer der Vorderseite 3 abgewandten Seite des Rands 13. Dies ist insbesondere der Fig. 13 zu entnehmen, die eine Schnittansicht des Behältnisses 1 zeigt. Um das Hintergreifen zu ermöglichen, weist der Siegelkörper 6 einen Hinterschnitt auf.

### Bezugszeichenliste

- 1: Behältnis
- 2: Bedeckelungsfolie
- 3: Vorderseite
- 4: Rückseite
- 5: Grundkörper
- 6: Siegelkörper
- 7: Siegelvorrichtung
- 8: Unterteil
- 9: Oberteil
- 10: Siegeleinrichtung
- 11: Fach
- 12: Halteabschnitt
- 13: Rand
- 14: Aufnahmestruktur
- 15: Lasche
- 16: Gegenstrukturen
- 17: Rand
- 18: Zwischensteg
- 19: Siegelrahmen

## Patentansprüche

1. Verfahren zum Verschließen eines Behältnisses (1) zur Aufnahme von Speisen oder Getränken mittels einer heißsiegelbaren Bedeckelungsfolie (2), wobei das Verfahren die folgenden Verfahrensschritte aufweist:
- Bereitstellen des Behältnisses (1), insbesondere eines als Menüschale ausgebildeten Behältnisses (1), wobei das Behältnis (1) einen Grundkörper (5) aufweist zur Aufnahme von Speisen oder Getränken, wobei das Behältnis (1) eine mit der heißsiegelbaren Bedeckelungsfolie (2) verschließbare Vorderseite (3) aufweist, wobei das Behältnis (1) einen Siegelkörper (6) mit einem Siegelrand zum Aufsiegeln der Bedeckelungsfolie (2) aufweist, wobei der Siegelrand auf der Vorderseite (3) des Behältnisses (1) gegenüber dem Grundkörper (5) hervorsteht, wobei der Grundkörper (5) aus einem ersten Material besteht und der Siegelrand aus einem zweiten Material besteht, wobei das erste und das zweite Material unterschiedlich sind,
- Anordnen der Bedeckelungsfolie (2) auf der Vorderseite des Behältnisses (1) und Aufsiegeln der Bedeckelungsfolie (2) auf den Siegelrand unter Anwendung von Wärme.

2. Verfahren nach Anspruch 1, wobei das Verfahren unter Verwendung einer Siegelvorrichtung (7) durchgeführt wird, wobei die Siegelvorrichtung (7) ein Unterteil (8) zur Aufnahme des Behältnisses (1) und ein Oberteil (9) mit einer in dem Oberteil (9) gelagerten, beheizbaren Siegeleinrichtung (10) aufweist, wobei das Oberteil (9) und das Unterteil (8) aus einer geöffneten Position in eine geschlossene Position überführbar sind, zum Aufsiegeln der zwischen der Siegeleinrichtung (10) und dem Behältnis (1) angeordneten Bedeckelungsfolie (2) auf den Siegelrand.

3. Verfahren nach Anspruch 1 oder 2, wobei das erste Material eine höhere Shore-Härte als das zweite Material aufweist.

4. Verfahren nach einem der Ansprüche 1 bis 3, wobei es sich bei dem ersten und/oder dem zweiten Material um einen Kunststoff handelt.

5. Verfahren nach einem der Ansprüche 1 bis 4, wobei es sich bei dem zweiten Material um ein elastisch verformbares Material, vorzugsweise um ein Elastomer, insbesondere um Silikon, handelt.

6. Verfahren nach einem der Ansprüche 1 bis 5, wobei es sich bei dem ersten Material um einen Duroplast oder Thermoplast, insbesondere um Polypropylen, handelt.

7. Verfahren nach einem der Ansprüche 1 bis 6, wobei der Siegelkörper (6) formschlüssig und/oder stoffschlüssig mit dem Grundkörper (5) verbunden ist.

8. Verfahren nach einem der Ansprüche 1 bis 7, wobei es sich bei dem Behältnis (1) um einen Spritzguss-Körper, vorzugsweise um einen Zwei-Komponenten-Spritzguss-Körper, handelt.

9. Verfahren nach einem der Ansprüche 1 bis 8, wobei das Behältnis (1) ein oder mehrere Fächer (11) aufweist, wobei der Siegelkörper (6) das jeweilige Fach (11) umlaufend umschließt.

10. Verfahren nach einem der Ansprüche 1 bis 9, wobei der Grundkörper (5) und/oder der Siegelkörper (6) eine Materialstärke von 3 mm bis 6 mm aufweist, insbesondere der Siegelrand auf der Vorderseite (3) des Behältnisses (1) gegenüber dem Grundkörper (5) 1 mm bis 5 mm, vorzugsweise 1 mm bis 3 mm, hervorsteht.

11. Verfahren nach einem der Ansprüche 1 bis 10, wobei das Aufsiegeln der Bedeckelungsfolie (2) bei einer Siegeltemperatur von 100°C bis 180°C, vorzugsweise von 135°C bis 140°C, erfolgt.

12. Verfahren nach einem der Ansprüche 1 bis 11, wobei der Siegelkörper (6) und der Grundkörper (5) separate Teile bilden, wobei der Siegelkörper (6) und der Grundkörper (5) lösbar miteinander verbunden sind.

13. Verfahren nach einem der Ansprüche 1 bis 12, wobei der Siegelkörper (6) einen Halteabschnitt (12) aufweist, wobei der Halteabschnitt (12) den Grundkörper (5), insbesondere einen umlaufenden Rand (13) des Grundkörpers (5), auf einer der Vorderseite (3) abgewandten Seite hintergreift.

14. Verwendung eines Behältnisses (1) als Behältnis zur Aufnahme von Speisen oder Getränken, insbesondere als Menüschale, und Verschließen mittels einer heißsiegelbaren Bedeckelungsfolie (2), wobei das Behältnis (1) einen Grundkörper (5) aufweist zur Aufnahme von Speisen oder Getränken, wobei das Behältnis (1) eine mit der heißsiegelbaren Bedeckelungsfolie (2) verschließbare Vorderseite (3) aufweist, wobei das Behältnis (1) einen Siegelkörper (6) mit einem Siegelrand zum Aufsiegeln der Bedeckelungsfolie (2) aufweist, wobei der Siegelrand auf der Vorderseite (3) des Behältnisses (1) gegenüber dem Grundkörper (5) hervorsteht, wobei der Grundkörper (5) aus einem ersten Material besteht und der Siegelrand aus einem zweiten Material besteht, wobei das erste und das zweite Material unterschiedlich sind.

15. Behältnis (1) zur Verwendung bei dem Verfahren nach einem der Ansprüche 1 bis 14, wobei das Behältnis (1) zur Aufnahme von Speisen oder Getränken dient, wobei das Behätnis (1) mittels einer heißsiegelbaren Bedeckelungsfolie (2) verschließbar ist, wobei das Behältnis (1) einen Grundkörper (5) aufweist zur Aufnahme von Speisen oder Getränken, wobei das Behältnis (1) eine mit der heißsiegelbaren Bedeckelungsfolie (2) verschließbare Vorderseite (3) aufweist, wobei das Behältnis (1) einen Siegelkörper (6) mit einem Siegelrand zum Aufsiegeln der Bedeckelungsfolie (2) aufweist, wobei der Siegelrand auf der Vorderseite (3) des Behältnisses (1) gegenüber dem Grundkörper (5) hervorsteht, wobei der Grundkörper (5) aus einem ersten Material besteht und der Siegelrand aus einem zweiten Material besteht, wobei das erste und das zweite Material unterschiedlich sind.
